# EUROPÄISCHE PATENTSCHRIFT

(11) **EP 0 609 553 B1**
(45) Veröffentlichungstag und Bekanntmachung des Hinweises auf die Patenterteilung: **04.03.1998**
(21) Anmeldenummer: 93120704.7
(22) Anmeldetag: 23.12.1993
(51) Int. Cl.: H04R 1/46

(54) **Tonabnehmer für Musikinstrumente mit Resonanzkörpern**
Pick-up for musical instruments with resonant body
Pick-up pour instruments de musique avec caisse de résonance

(30) Priorität: 25.01.1993 AT 109/93
(43) Veröffentlichungstag der Anmeldung: 10.08.1994
(73) Patentinhaber: Schertler, Stephan, CH-6853 Ligornetto (CH)
(72) Erfinder: Schertler, Stephan, CH-6853 Ligornetto (CH)
(74) Vertreter: Hefel, Herbert, Dipl.-Ing.

(56) Entgegenhaltungen:
- AT-B- 388 071
- DE-A- 2 316 000

## Beschreibung

Die Erfindung bezieht sich auf einen Tonabnehmer für Frequenzen im Hörbereich, für Musikinstrumente mit Resonanzkörpern, nach den Merkmalen des Oberbegriffes des Patentanspruches 1.

Tonabnehmer sind bereits in verschiedenen Ausführungsformen bekannt geworden. Sie unterscheiden sich im wesentlichen voneinander durch ihr Arbeitsprinzip. Die bekannten Tonabnehmer arbeiten nach dem piezoelektrischen Prinzip, nach dem elektrostatischen Prinzip oder sind als Kondensator-Tonabnehmer ausgebildet. Allen diesen Tonabnehmern ist gemeinsam, daß sie keine ausgewogene Dynamik besitzen und auch keinen linearen Frequenzgang.

Aus der DE-A-23 16 000 ist ein Tonabnehmer bekannt mit einem zylindrischen Gehäuse, in dem eine Induktionsspule festgelegt ist. Dieses Gehäuse wird gegenüber dem Musikinstrument bzw. dessen schwingenden Teil ortsfest gelagert. Mit dem schwingenden Teil des Musikinstrumentes ist ein in die Induktionsspule ragender Permanentmagnet verbunden. Oberhalb der im Gehäuse ortsfest liegenden Spule und von ihr getrennt liegt in einem elastischen, flachen Kissen und von diesem zur Gänze und mit Spiel umschlossen ein scheibenförmiger ferromagnetischer Körper. Durch diesen Aufbau des Tonabnehmers soll erreicht werden, daß nur die vom Musikinstrument kommenden Töne, nicht aber Töne aus dem Umgebungsraum, und zwar über den gesamten Frequenzbereich des Musikinstrumentes hinweg übertragen werden. Der konstruktive Aufbau dieses vorbekannten Tonabnehmers zeigt, daß dieser zwangserregt arbeitet, er muß also gegenüber dem Musikinstrument ruhen, damit überhaupt eine Differenzspannung erzeugt werden kann. Darüber hinaus ergeben sich aber erhebliche Unterscheide im Vergleich zum Anmeldegegenstand: Dieser vorbekannte Tonabnehmer kann nicht "frei schwingend" angebracht werden; sein Schwingverhalten ist nicht ausreichend definiert und er besitzt keine bzw. nur eine geringe Dämpfung; die Resonanzfrequenz ist wegen der beiden schwingenden Teile im mittleren Hörbereich zu erwarten; zur Erreichung brauchbarer Spannungen muß die Spule hochohmig ausgeführt sein mit den daraus resultierenden Nachteilen; im Begleittext dieser Offenlegungsschrift ist sogar auf die Brummgefahr hingewiesen; durch das Andrücken des Tonabnehmers gegen eine ruhende Ebene wird das Musikinstrument stark gedämpft. Beispielsweise ein Trommelfell, wie in der Offenlegungsschrift gezeigt, würde sehr stark gedämpft sein. Ein freies Schwingen ist unter diesen Voraussetzungen nicht mehr gewährleistet; bei der Anbringung an einer Gitarre werden die Schwingungen der Saite über den elastischen Teil des Tonabnehmers geführt, bevor sie über das Tonabnehmergehäuse und die Schrauben auf den Resonanzboden übertragen werden können. Das vermindert den Klang einer Gitarre aber ganz beträchtlich, je nach Ausführung bis zur Unbrauchbarkeit.

Die Erfindung zielt nun darauf ab, einen Tonabnehmer so konstruktiv zu gestalten, daß seine Dynamik und sein Frequenzgang gegenüber den bekannten Tonabnehmern verbessert wird, was erfindungsgemäß durch jene Maßnahmen gelingt, die Inhalt und Gegenstand des kennzeichnenden Teiles des Patentanspruches 1 sind.

Dank des erfindungsgemäßen Vorschlages wird ein dynamischer Tonabnehmer erhalten mit sozusagen zwei Ebenen, die schwingende Ebene, die durch das Instrument verkörpert wird und eine zweite, über die federelastische Lagerung entkoppelte Ebene. Die Bewegungsdifferenz der beiden Ebenen wird vom Spule-Magnetsystem in elektrische Spannung umgewandelt. Das dynamische Verhalten der entkoppelten Ebene wird durch die Filtertheorie definiert. Es handelt sich um ein Filter 2. Ordnung (Feder-Masse). Bei genauer Abstimmung (Dämpfung) nach Butterworth entspricht die abgegebene Spannung, d.h. die Differenzbewegung der beiden Ebenen, genau der Bewegung der schwingenden Ebene, d.h. des Instruments. Bei der Resonanzfrequenz der entkoppelten Ebene (z.B. 50 Hz) beträgt der Spannungsabfall 3 bB und unterhalb dieser 12 dB pro Halbierung der Frequenz. Bei diesem Tonabnehmer werden die Schwingungen des Instruments äußerst präzise abgenommen, vorausgesetzt, der Tonabnehmer bedämpft das Instrument nicht, was nach dem erfindungsgemäßen Vorschlag weitgehend erfüllt ist, und ein Teil der Schwingungen wird nicht über die federelastische Lagerung auf den Magneten geführt, was Phasenverschiebungen und damit klangliche Verfärbungen zur Folge hat, was sich allerdings nicht vollständig vermeiden läßt. Abgesehen von diesen geringen klanglichen Verfärbungen erfüllt die Erfindung die Forderung nach einem natürlich klingenden Tonabnehmer.

Demgegenüber funktionieren die piezokeramischen Tonabnehmer nur auf einer Ebene und werden daher zwangsangeregt. Das Piezoelement schwingt also mit dem Instrument mit und deren "Verbiegung" zur Spannungserzeugung ist mehr zufällig bzw. stark von deren Masse und damit Resonanzstellen abhängig. Diese Tonabnehmer werden ausschließlich empirisch entwickelt, um die Baßwiedergabe zu verstärken, welche bei diesen Tonabnehmern sehr schwach ist, werden diese z.B. im Steg des Instruments eingeklemmt, was aber unnatürliche Tiefbässe erzeugt und die Wiedergabe sehr gequetscht wirken läßt. Die Dynamik dieser Tonabnehmer ist sehr beschränkt, große Amplituden werden durch das Mitschwingen des Piezoelementes beschnitten, daher sind sie besonders bei stark schwingenden Instrumenten (Piano) unbrauchbar.

Elektrostatische Tonabnehmer sind in vielen Punkten besser als piezoelektrische, da die Probleme bei der "Verbiegung" wegfallen, deren "entkoppelte Ebene", z.B. über ein elastisches Material wie Kork, ist aber auch nicht definiert und der Hörbereich wird durch viele Resonanzstellen verfärbt. Auch hier führen große Schwingungen zu Verzerrungen.

Der erfindungsgemäße Tonabnehmer kann "frei schwingend" angebracht werden und ist daher außerordentlich universell; sein Schwingungsverhalten ist definiert; das System Masse/Feder (Magnet/Feder) bildet einen Schwingkreis zweiter Ordnung; die Verbindung Tauchspule mit Topfmagnet erlaubt zur Erzeugung nützlicher Spannungen eine niederohmige Schwingspule, die einen hohen Wirkungsgrad hat, sie erlaubt eine einfache elektrische Anpassung, weist wenig Brummgefahr auf, hat einen hohen Fremdspannungsabstand und geringe Kabelverluste; das Musikinstrument bzw. dessen Resonanzboden wird nur durch die Masse des Tonabnehmers gedämpft; bei in der Praxis annähernd 15 g Masse des Tonabnehmers liegt diese Bedämpfung kaum im hörbaren Bereich; nur bei sehr leichten Resonanzflächen, z.B. einem Trommelfell, tritt eine hörbare Bedämpfung auf, die aber immer noch deutlich geringer ist als die bei einem aufgedruckten Tonabnehmer, wie er in der DE-A-23 16 000 gezeigt und beschrieben ist. Beim Gegenstand des Vorhaltes (DE-A-23 16 000) ist der Permanentmagnet getrennt vom Gehäuse und direkt mit dem schwingenden Teil des Musikinstrumentes (entweder mit dem Trommelfell oder mit den Saiten) verbunden. Beim Gegenstand der Erfindung ist der Permanentmagnet federelastisch im Gehäuse aufgehängt, das seinerseits mit dem schwingenden Teil des Musikinstrumentes verbunden ist; beim Erfindungsgegenstand befindet sich die Schwingspule an derjenigen Gehäusewand, die am schwingenden Teil des Musikinstrumentes festgelegt ist; beim Gegenstand der DE-A-23 16 000 ist die Spule fest im Gehäuse gelagert, das seinerseits gegenüber dem Trommelfell ortsfest ist.

Um die Erfindung zu veranschaulichen, werden anhand der Zeichnung mehrere Ausführungsbeispiele dargestellt und nachstehend im Detail erläutert. Es zeigen:
Fig. 1 einen Querschnitt durch eine erste Ausführungsform; Fig. 2 einen Querschnitt durch eine zweite Ausführungsform; Fig. 3 einen Querschnitt durch eine dritte Ausführungsform; Fig. 4 veranschaulicht im Querschnitt den prinzipiellen Aufbau des erfindungsgemäßen Tonabnehmers; Fig. 5 zeigt eine Ausführungsform der Feder in Draufsicht.

Der Tonabnehmer in seiner ersten Ausführungsform nach Fig. 1 besitzt ein Gehäuse 1, das mit seinem einen Wandteil zwei am Resonanzkörper 3 eines hier nicht näher dargestellten Saiteninstrumentes befestigt, beispielsweise festgeklebt oder festgekittet ist. Auf der Innenseite des Wandteiles 2, und zwar in dessen Mittelbereich, ist uber einen Verbindungssteg 4 eine zylindrische Schwingspule 5 angeordnet, deren Anschlüsse 6 nach außen geführt sind. Diese Schwingspule 5 ragt in den Ringspalt 7 eines Permanentmagneten 8, der aus dem eigentlichen zylindrischen Magneten 9, einem topfförmigen Eisenjoch 10 und einem scheibenförmigen Eisenjoch 11 gebildet ist. Dieser Permanentmagnet 8 ist von einem ringförmigen Träger 12 aufgenommen, der mehrere achsparallele Bohrungen 13 besitzt, in welchen ein Dämpfungsmaterial 14, beispielsweise ein Filz eingefüllt ist. Eine lochscheibenförmige Membran 15 ist mit ihrem äußeren Rand am äußeren Rand des Trägers 12 und mit ihrem inneren Rand am Verbindungssteg 4 für die Schwingspule 5 befestigt. Der Träger 12 mit dem Permanentmagneten 8 ist von einer blattförmigen Feder 16 gehalten, welche in ihrer Ebene sehr steif, rechtwinkelig dazu, also in Achsrichtung des Tonabnehmers, sehr weich ist. Diese Feder 16 ist mit ihrem äußeren Rand an der Innenseite des Gehäuses 1 und mit ihrem inneren Rand am Permanentmagneten 8 befestigt.

Eine zweckmäßige Ausgestaltung einer solchen Feder 16 ist in Fig. 5 in Draufsicht dargestellt. Sie besitzt einen Mittelteil 17 mit einer zentralen Öffnung 18 für die Aufnahme des Permanentmagneten 8, einen äußeren Rand 19, der am Gehäuse 1 festgelegt wird und mehrere, in Umfangsrichtung verlaufenden Arme 20, die Rand 19 und Mittelteil 17 verbinden. Die Feder 16 ist einstückig ausgestaltet. Eine solche Feder besitzt rechtwinkelig zur Zeichenebene (Fig. 5) eine sehr weiche Elastizität, in der Zeichenebene selbst ist sie jedoch sehr steif. Durch diese Feder 16 wird der Permanentmagnet 8 vom Gehäuse 1 entkoppelt und kann frei in Richtung seiner Achse schwingen, und zwar unabhängig von der jeweiligen räumlichen Lage des Tonabnehmers. Die Membran 15 hat die Aufgabe, für die erforderliche Dämpfung des Systems zu sorgen, je nachdem, für welches Instrument der Tonabnehmer vorgesehen ist, ist dieser Tonabnehmer fabrikseitig abzustimmen, damit optimale Übertragungseigenschaften gewährleistet sind. Diese Abstimmung wird über die Feder 16 erreicht, indem Federn unterschiedlicher Elastizität eingesetzt werden. Ferner über das in die Bohrungen 13 einzubringende Dämpfungsmaterial 14.

Bei der Ausführungsvariante nach Fig. 2 ist als Feder ein Ring 160 aus makromolekularem Schaumstoff vorgesehen, der mit seiner einen Stimseite innenseitig am Gehäuse 1 und mit seiner anderen Stimseite an der Oberseite 21 des Trägers 12 festgelegt ist. Anstelle eines umfangsgeschlossenen Ringes 160 als Feder kann dieser Ring auch aus mehreren Abschnitten gebildet sein, die in Umfangsrichtung mit Abstand aufeinander folgen.

Beim Ausführungsbeispiel nach Fig. 3 sind die aus den Fig. 1 und 2 ersichtlichen federnden Elemente in einer gemeinsamen Anordnung vorgesehen. Die als Ring 160 ausgebildete Feder aus makromolekularem Werkstoff ist mit ihrer einen Stirnseite an einer an der Innenseite des Gehäuses 1 auskragenden Schulter 22 festgelegt, an der anderen Stirnseite ist der Rand 19 der Feder 16 festgemacht. Darüber hinaus ist bei dieser Ausführungsform der Mittelteil des Wandteiles 2 durch eine Gummischeibe 200 gebildet, die mittig einen Stift 23 trägt, der auf seiner Innenseite mit der Schwingspule 5 verbunden ist, wogegen er mit seiner äußeren Stirnseite direkt am Resonanzkörper 3 des nicht näher dargestellten Instrumentes anliegt. Dieser Stift 23 hat die Aufgabe eines Tasters und um seine Anlage am Resonanzkörper 3 des Instrumentes sicherzustellen, können auf der Innenseite der Gummischeibe 200 blattformige Federn 24 beispielsweise in sternförmiger Anordnung vorgesehen werden, die den als Taster dienenden Stift 23 auf den Resonanzkörper 3 drücken.

Bei den Ausführungsbeispielen nach den Fig. 1 bis 3 ist die Membran 15 in derselben Weise angeordnet. Diese Anordnung ist nicht zwingend. Fig. 4 zeigt im Querschnitt das erfindungsgemäße Prinzip in vereinfachter Darstellung: Die lochscheibenartige Membran 15 ist hier direkt mit dem Permanentmagneten 8 einerseits und andererseits mit der Innenseite des Gehäuses 1 verbunden. Die Bohrung 13 mit dem Dämpfungsmaterial 14 ist im Permanentmagneten 8 vorgesehen, der hier über mehrere Schraubenfedern 60 im Gehäuse 1 aufgehängt ist. Anstelle der beschriebenen und gezeigten Federn 16, 60 und 160 können auch blattförmige Streifenfedern vorgesehen werden. Unabhängig von der Ausgestaltung der Federn selbst haben diese die Aufgabe, den Permanentmagneten gegenüber dem Gehäuse 1 zu entkoppeln und ihn so zu lagern, daß er in seiner Achsrichtung frei und leicht schwingen kann, quer dazu jedoch keine oder nur eine geringe Ausweichmöglichkeit besitzt.

Alle Darstellungen zeigen die Tonabnehmer in einem gegenüber ihrer tatsächlichen Ausführung vergrößerten Maßstab.

### Legende zu den Hinweisziffern:

- 1: Gehäuse
- 2: Wandteil
- 3: Resonanzkörper
- 4: Verbindungssteg
- 5: Schwingspule
- 6: Anschluß
- 7: Ringspalt
- 8: Permanentmagnet
- 9: Magnet
- 10: topfförmiges Eisenjoch
- 11: scheibenförmiges Eisenjoch
- 12: Träger
- 13: Bohrung
- 14: Dämpfungsmaterial
- 15: Membran
- 16: Feder
- 17: Mittelteil
- 18: Aufnahmeöffnung
- 19: äußerer Rand
- 20: Arm
- 21: Oberseite
- 22: Schulter
- 23: Stift
- 24: Blattfeder
- 60: Schraubenfeder
- 160: Ring
- 200: Gummischeibe

## Patentansprüche

1. Tonabnehmer für Frequenzen im Hörbereich, für Musikinstrumente mit Resonanzkörpern (3), wie beispielsweise Saiteninstrumenten, mit einem am Resonanzkörper (3) des Instrumentes festlegbaren Gehäuse (1) und einer Induktionsspule (15), deren Anschlüsse (6) durch das Gehäuse (1) nach außen geführt sind, dadurch gekennzeichnet, daß der am Resonanzkörper (3) festlegbare Wandteil (2) des Gehäuses (1) die Induktionsspule (5) trägt und die Induktionsspule in einen Ringspalt (7) eines im Gehäuse (1) federelastisch gelagerten Permanentmagneten (8) ragt und der Permanentmagnet (8) durch diese federelastische Lagerung (16;60;160) in Achsrichtung der Induktionsspule (5) und relativ zum Gehäuse (1) beweglich ist.

2. Tonabnehmer nach Anspruch 1, dadurch gekennzeichnet, daß zur federelastischen Lagerung des Permanentmagneten (8) eine scheibenförmige Blattfeder (16) vorgesehen ist, deren Mittelteil (17) mit dem Permanentmagneten (8) verbunden ist und deren äußerer Rand (19) am Gehäuse (1) festlegbar ist, wobei zwischen dem äußeren Rand (19) und dem Mittelteil (17) mehrere, im wesentlichen in Umfangsrichtung verlaufende, federnde Arme (20) vorgesehen sind und der äußere Rand, der Mittelteil (17) und die Arme (20) einstückig ausgebildet sind.

3. Tonabnehmer nach Anspruch 1, dadurch gekennzeichnet, daß zur federelastischen Lagerung des Permanentmagneten (8) zwischen diesem und dem Gehäuse (1) Auflager aus makromolekularem Schaumstoff, vorzugsweise ein Ring (160) aus makromolekularem Schaumstoff vorgesehen ist, dessen Achse mit der Achse des Permanentmagneten (8) fluchtet.

4. Tonabnehmer nach Anspruch 2, dadurch gekennzeichnet, daß der äußere Rand der Blattfeder (16) über Auflager aus makromolekularem Schaumstoff, vorzugsweise über einen Ring (160) aus makromolekularem Schaumstoff, mit dem Gehäuse (1) verbunden ist.

5. Tonabnehmer nach einem der Ansprüche 1 bis 4, dadurch gekennzeichnet, daß der am Resonanzkörper (3) anlegbare Wandteil (2) des Gehäuses (1) wenigstens zum Teil aus elastisch verformbarem Material, vorzugsweise aus einer Gummischeibe (200), gebildet ist und mit diesem Teil ein Stift (23) verbunden ist, der einerseits am Resonanzkörper (3) anliegt und der andererseits die Schwingspule (5) trägt.

6. Tonabnehmer nach Anspruch 1, dadurch gekennzeichnet, daß die Schwingspule (5) mit einer Membran (15) verbunden ist.

7. Tonabnehmer nach Anspruch 6, dadurch gekennzeichnet, daß die Membran (15) das Gehäuse (1) in mindestens zwei Kammern unterteilt, welche über mit Dämpfungsmaterialien (14) aufweisenden Bohrungen (13) miteinander verbunden sind.

8. Tonabnehmer nach Anspruch 6, dadurch gekennzeichnet, daß der äußere Rand der Membran (15) mit dem den Permanentmagneten (8) haltenden Träger (12), welcher ringartig ausgebildet ist, verbunden ist.

9. Tonabnehmer nach Anspruch 8, dadurch gekennzeichnet, daß im ringartigen, der Halterung des Permanentmagneten (8) dienenden Träger (12) achsparallele, mit Dämpfungsmaterialien (14) gefüllte Bohrungen (13) vorgesehen sind.

10. Tonabnehmer nach Anspruch 1, dadurch gekennzeichnet, daß zur federelastischen Lagerung des Permanentmagneten (8) mehrere streifenartige Federn in sternförmiger Anordnung vorgesehen sind.

11. Tonabnehmer nach den Ansprüchen 7 oder 9, dadurch gekennzeichnet, daß als Dämpfungsmaterial (14) Filz vorgesehen ist.

12. Tonabnehmer nach Anspruch 7 oder 11, dadurch gekennzeichnet, daß der Permanentmagnet (8) mit vorzugsweise mehreren, zur Achse der Schwingspule (5) parallel angeordneten Schraubenfedern (60) mit dem Gehäuse (1) verbunden ist und die als Lochscheibe ausgebildete Membran (15) mit ihrem inneren Rand am Permanentmagneten (8), mit ihrem äußeren Rand an der Innenseite des Gehäuses (1) befestigt ist und die mit Dämpfungsmaterial (14) gefüllte Bohrung (13) im Permanentmagneten (8) vorgesehen ist.

## Claims

1. A pick-up for frequencies in the audible range, for musical instruments having resonance bodies (3), such as for example string instruments, having a housing (1) securable to the resonance body (3) of the instrument and an induction coil (5) whose connections (6) are passed outwards through the housing (1), characterised in that the housing wall-part (2) securable to the resonance body (3) bears the induction coil (5), and the induction coil projects into an annular gap (7) of a permanent magnet (8) resiliently mounted in the housing (1), and the permanent magnet (8) is movable in the axial direction of the induction coil (5) and relative to the housing (1) through this resilient mounting (16; 60; 160).

2. A pick-up in accordance with Claim 1, characterised in that a discoid leaf spring (16) is provided to resiliently mount the permanent magnet (8), the central part (17) of which leaf spring (16) is connected to the permanent magnet (8) and the outer edge (19) of which leaf spring (16) is securable to the housing (1), a plurality of resilient arms (20) extending substantially in the circumferential direction being provided between the outer edge (19) and the central part (17), and the outer edge, the central part (17) and the arms (20) being in one piece.

3. A pick-up in accordance with Claim 1, characterised in that a support of a macromolecular foamed plastic, preferably a ring (160) of a macromolecular foamed plastic, is provided between the permanent magnet (8) and the housing (1) to resiliently mount the permanent magnet (8), the axis of this support being in alignment with the axis of the permanent magnet (8).

4. A pick-up in accordance with Claim 2, characterised in that the outer edge of the leaf spring (16) is connected to the housing (1) via a support of a macromolecular foamed plastic, preferably via a ring (160) of a macromolecular foamed plastic.

5. A pick-up in accordance with any one of Claims 1 to 4, characterised in that the housing wall-part (2) placeable against the resonance body (3) is at least partially constituted by a resiliently deformable material, preferably a rubber disc (200), and a pin (23) is connected to this part, this pin (23) on the one hand contacting with the resonance body (3) and on the other hand bearing the oscillation coil (5).

6. A pick-up in accordance with Claim 1, characterised in that the oscillation coil (5) is connected to a diaphragm (15).

7. A pick-up in accordance with Claim 6, characterised in that the diaphragm (15) divides the housing (1) into at least two chambers connected to one another via bores (13) having damping materials (14).

8. A pick-up in accordance with Claim 6, characterised in that the outer edge of the diaphragm (15) is connected to the bearer (12), of ring-like construction, holding the permanent magnet (8).

9. A pick-up in accordance with Claim 8, characterised in that axially-parallel bores (13) filled with damping materials (14) are provided in the ring-like bearer (12) serving to hold the permanent magnet (8).

10. A pick-up in accordance with Claim 1, characterised in that a plurality of strip-like springs are provided in a star-like arrangement to resiliently mount the permanent magnet (8).

11. A pick-up in accordance with Claims 7 or 9, characterised in that felt is provided as a damping material (14).

12. A pick-up in accordance with Claim 7 or 11, characterised in that the permanent magnet (8) is connected to the housing (1) by means of preferably a plurality of helical springs (60) arranged parallel to the axis of the oscillation coil (5), and the inner edge of the diaphragm (15) in the form of a perforated disc is secured to the permanent magnet (8) and the outer edge to the inner side of the housing (1), and the bore (13) filled with a damping material (14) is provided in the permanent magnet (8).

## Revendications

1. Prise de son dans les fréquences audibles, pour instruments de musique présentant un corps de résonance (3), tels que par exemple des instruments à cordes, comportant un boîtier (1) fixable sur le corps de résonance (3) de l'instrument, ainsi qu'une bobine d'induction (5) reliée à l'extérieur par des raccords (6) traversant le boîtier (1),
caractérisée en ce que
la partie (2) de la paroi du boîtier (1) qui peut être fixée sur le corps de résonance (3), porte la bobine à induction (5) qui pénètre dans une fente annulaire (7) d'un aimant permanent monté élastiquement dans le boîtier (1), le montage élastique (16 ; 60 ; 160) permettant à l'aimant permanent de se déplacer dans le boîtier selon la direction de l'axe de la bobine d'induction (5).

2. Prise de son selon la revendication 1,
caractérisée en ce que
le montage élastique de l'aimant permanent (8) comprend un ressort à lame (16) en forme de disque dont la partie centrale (17) est reliée à l'aimant permanent (8) tandis que son bord externe (19) peut être fixé au boîtier (1), plusieurs bras élastiques (20) disposés essentiellement en direction périphérique étant prévus entre le bord externe (19) et la partie centrale (17), le bord (19), la partie centrale (17) et les bras (20) formant une seule pièce.

3. Prise de son selon la revendication 1,
caractérisée en ce que
le montage élastique de l'aimant permanent (8) est assuré, entre l'aimant et le boîtier (1), par un support fait d'une mousse macromoléculaire, de préférence sous la forme d'un anneau d'axe aligné avec celui de l'aimant permanent (8).

4. Prise de son selon la revendication 2,
caractérisée en ce que
le bord externe de la lame de ressort (16) est relié au boîtier (1) par le support de mousse macromoléculaire, de préférence par un anneau (160) en mousse macromoléculaire.

5. Prise de son selon une des revendications 1 à 4,
caractérisée en ce que
la partie de paroi (2) du boîtier (1) qui peut être appliquée sur le corps de résonance (3) est faite au moins en partie d'un matériau à déformation élastique, de préférence un disque en caoutchouc (200) auquel est reliée une broche (23) qui d'un côté est au contact du corps de résonance (3) et de l'autre côté porte la bobine mobile (5).

6. Prise de son selon la revendication 1,
caractérisée en ce que
la bobine mobile (5) est reliée à une membrane (15).

7. Prise de son selon la revendication 6,
caractérisée en ce que
la membrane (15) divise le boîtier (1) en au moins deux chambres reliées entre elles par des alésages (13) remplis de matériaux amortisseurs (14).

8. Prise de son selon la revendication 6,
caractérisée en ce que
le bord externe de la membrane (15) est relié au support (12), en forme d'anneau, portant l'aimant permanent (8).

9. Prise de son selon la revendication 8,
caractérisée en ce que
le support (12), en forme d'anneau, servant de palier à l'aimant permanent (8) est percé d'alésages à axes parallèles, remplis de matériaux amortisseurs (14).

10. Prise de son selon la revendication 1,
caractérisée en ce que
l'aimant permanent (8) est monté sur plusieurs ressorts en forme de bandes, disposés en étoile.

11. Prise de son selon les revendications 7 ou 9,
caractérisée en ce que
le matériau amortisseur (14) est du feutre.

12. Prise de son selon les revendications 7 ou 11,
caractérisée en ce que
l'aimant permanent (8) est relié au boîtier (1) de préférence par plusieurs ressorts hélicoïdaux (60) montés parallèlement à l'axe de la bobine mobile (5), tandis que la membrane (15) constituée d'un disque percé, est fixée par son bord interne sur l'aimant permanent et par son bord sur la face interne du boîtier (1), l'alésage (13) rempli d'un matériau amortisseur (14) étant prévu dans l'aimant permanent (8).
